# EUROPÄISCHE PATENTSCHRIFT

(11) **EP 2 668 868 B1**
(45) Veröffentlichungstag und Bekanntmachung des Hinweises auf die Patenterteilung: **13.12.2017**
(21) Anmeldenummer: 13162317.5
(22) Anmeldetag: 04.04.2013
(51) Int. Cl.: A45F 3/04, A45F 3/12

(54) **Aussteifungselement für einen Rucksack und Rucksack mit einem solchen Aussteifungselement**
Stiffening element for a backpack and backpack with such a stiffening element
Elément de raidissement pour un sac à dos et sac à dos avec tel élément de raidissement

(30) Priorität: 31.05.2012 DE 102012010641
(43) Veröffentlichungstag der Anmeldung: 04.12.2013
(73) Patentinhaber: Fenix Outdoor AB, 891 25 Örnsköldsvik (SE)
(72) Erfinder: Andersson, Henrik, 17 154 Solna (SE)
(74) Vertreter: Grünecker Patent- und Rechtsanwälte PartG mbB

(56) Entgegenhaltungen:
- DE-A1- 19 932 498
- US-A- 5 320 262

## Beschreibung

Die vorliegende Erfindung betrifft einen Rucksack mit einem Aussteifungselement. Aus der US 5,320,262 A ist bereits ein Rucksack bekannt, der ein Gitter als Aussteifungselement aufweist, das auch aus Holz gefertigt sein kann und vollständig in einer verschließbaren Tasche eingesetzt ist. Dieses Dokument zeigt kein streifenförmiges Aussteifungselement, dessen Oberfläche mit einem Holzschutzmittel, vorzugsweise Leinöl, gegen Witterungseinflüsse geschützt ist, wobei das Aussteifungselement nur im oberen Abschnitt und dem unteren Abschnitt einer Einschubtasche eingreift und der mittlere Abschnitt des Aussteifungselements sichtbar ist.

Aus der DE 199 32 498 A1 ist ein Aussteifungselement aus Draht bekannt, das teilweise freigelegt ist. Das drahtförmige Aussteifungselement weist mehrere Stützglieder in seinen Eckbereichen auf, die in Aufnahmekammern eingreifen. Dazu weist das Aussteifungselement in den Eckbereichen beispielsweise eine doppelt-T-förmige Gestalt auf.

Im Stand der Technik sind Stütz- und Versteifungselemente bekannt, die zur Aussteifung eines Rucksackes und insbesondere der Rückenpartie eines Rucksackes dienen. Grundsätzlich sind Ausführungsformen bekannt, bei denen der Rucksack durch zusätzliche Befestigungselemente auf einem rahmenförmigen Aussteifungselement, beispielsweise in Form einer Kraxe, befestigt wird. Es sind aber auch Aussteifungselemente bekannt, die in den Rucksack und insbesondere in dessen Rückenpartie vorzugsweise integriert sind.

Derartige in den Rucksack integrierte Aussteifungselemente sind üblicherweise aus Metall oder Kunststoffen hergestellt. Ein Vorteil von Metall ist seine hohe Festigkeit, die es ermöglicht, filigrane Aussteifungselemente herzustellen. Obwohl derartige metallische Aussteifungselemente grundsätzlich ihre Funktion ausreichend erfüllen, weisen diese metallischen und häufig dünnen Metallbauteile scharfe Kanten und Ecken auf. Die scharfen Kanten und Ecken führen bei Bewegung oder Belastung dazu, dass die Umhüllung des Rucksackes, welche üblicherweise aus flexiblen Geweben besteht, aufgescheuert, zerschnitten oder durchstoßen werden kann. Ferner besteht für den Nutzer ein Verletzungsrisiko.

Als Gegenmaßnahmen besteht auch nicht die Möglichkeit, das Aussteifungselement aus Metall einfach nur dicker auszuformen und so die Bildung von scharfen Kanten zu vermeiden, da in diesem Fall das Aussteifungselement aufgrund der hohen spezifischen Dichte von Metallen zu schwer und zu steif werden würde. Folglich ist es erforderlich, die dünnen Ecken und Kanten von Aussteifungselementen durch Aufkantungen so abzurunden, dass keine Möglichkeiten von Beschädigungen des Rucksackmaterials oder Verletzungen beim Nutzer bestehen. Entsprechend des Aufwandes, der betrieben werden muss, um die Aussteifungselemente so nachzubehandeln, steigen auch die Produktionskosten. Ein auch nicht zu vernachlässigender Aspekt ist die Verformbarkeit von metallischen Aussteifungselementen infolge größerer Lasteinwirkung. Allerdings genießen metallische Werkstoffe keinen guten Ruf hinsichtlich der Nachhaltigkeit bei der Ressourcennutzung, insbesondere wenn diese aus leichtem Aluminium gefertigt sind.

Eine heute gebräuchliche alternative Variante für die Herstellung von Aussteifungselementen für Rucksäcke ist die Verwendung von Kunststoffen oder Verbundwerkstoffen. Diese Materialien haben gegenüber metallischen Aussteifungselementen durchaus Vorteile. So lassen sie sich in fast beliebiger Form herstellen und haben ein deutlich geringeres Gewicht. Auch Kunststoffe genießen keinen guten Ruf hinsichtlich der Nachhaltigkeit bei der Ressourcennutzung und der Wiederverwertbarkeit am Ende des Lebenszyklus des Rucksacks und damit des darin integrierten Aussteifungselementes. Neben den ökologischen Problemstellungen bringt der Einsatz von Kunststoffen auch mechanische Nachteile mit sich. Ein häufiges Problem bei Kunststoffen ist die Neigung zu Spannungsrissbildung infolge der Belastung während der Nutzung und Eigenspannungszuständen. Quelle von Eigenspannungszuständen liegt in dem Herstellungsprozess der Kunststoffteile, insbesondere dem Spritzgussverfahren. Die hohe Belastung des Rucksacks beim Tragen rührt daher, dass sich der Träger beim Gehen nicht völlig linear bewegt, sondern sowohl horizontale, wie vertikale Beschleunigungen auftreten. Aufgrund der Massenträgheit der getragenen Last bewirken diese Beschleunigungen Stöße, die Komfort mindernd auf den Träger übertragen werden. Im Idealfall dämpft ein Aussteifungselement diese Stöße durch federnde Bewegungen ab und trägt so maßgeblich zum Tragekomfort bei. Dies bedeutet jedoch auch, dass das Aussteifungselement einer ständiger Belastung unterliegt. Diese andauernde Belastung, zusammen mit Eigenspannungszuständen aus der Herstellung des Aussteifungselementes, kann dann zum Bauteilversagen, also zur Ermüdung und schließlich zum Bruch des Aussteifungselementes führen.

Ebenfalls nachteilig ist die nur ungenügende Beständigkeit von Kunststoffen gegen UV- Lichteinstrahlung, Bedingungen, wie sie beispielsweise bei direkter Sonneneinstrahlung auftreten. Rucksäcke werden überwiegend außerhalb geschlossener Räume getragen und unterliegen demnach nutzungsbedingt einer hohen UV-Strahlungsexposition. Im Gebirge, ein häufige Nutzungsumgebung, steigt die Strahlungsintensität aufgrund der dünneren Höhenluft zusätzlich an. Die Bestrahlung von Kunststoffen mit UV-Strahlung führt neben einer Farbveränderung auch zu einer Veränderung der mechanischen Werkstoffeigenschaften, die Kunststoffe verspröden. Dies begünstigt ebenfalls die zuvor beschriebene Bauteilermüdung und das spätere -versagen.

Vor diesem Hintergrund ist es die Aufgabe der vorliegenden Erfindung, einen Rucksack mit einem verbesserten Aussteifungselement zur Verfügung zu stellen, das im Vergleich zu den bekannten Aussteifungselementen preiswert und ressourcenschonender hergestellt werden kann und geleichzeitig die mechanischen Defizite der bekannten Vorrichtungen beseitigt.

Erfindungsgemäß wird diese Aufgabe durch die Merkmale des Anspruchs 1 gelöst. Bevorzugte Ausführungsformen ergeben sich aus den Unteransprüchen.

Bei der Angabe von Richtungen und insbesondere Bauteilabschnitten des Erfindungsgegenstandes werden Begriffe wie "oben" oder "unten" in der nachfolgenden Beschreibung der Erfindung in der Art verwandt, wie sie bei einer funktionsgerechten Anwendung des Erfindungsgegenstandes, d. h. dem Tragen eines Rucksacks durch einen Träger in einer vertikalen Ausrichtung, definiert sind.

Erfindungsgemäß ist das Aussteifungselement aus Holz oder Holzprodukten, also aus einem nachwachsenden Rohstoff gefertigt. Die Verwendung von nachwachsenden Rohstoffen für ein Aussteifungselement eines Rucksacks trägt zu einem ressourcenschonenderen Endprodukt bei. Auch die Entsorgung oder Wiederverwertbarkeit am Ende des Lebenszyklus ist bei dem Einsatz von nachwachsenden Rohstoffen deutlich verbessert.

Erfindungsgemäß wird das Aussteifungselement aus Holz oder Holzprodukten gefertigt. Ein Grund hierfür ist, dass Holz bei vergleichsweise geringer Dichte eine hohe Steifigkeit hat. Darüber hinaus kann Holz wiederholende Biegebeanspruchung bei nur geringer Kriechneigung dauerhaft abtragen. Vorzugswiese verlaufen in dem erfindungsgemäßen Aussteifungselement die Fasern des Holzes parallel zur größten Längenausdehnung des Aussteifungselementes. Als weiterer Grund für den Vorzug von Holz ist die leichte Bearbeitbarkeit zu nennen. Besonders vorteilhaft ist dabei die Verwendung von mindestens zwei, vorzugsweise einer Vielzahl an einzelnen mit Holzschichten, die miteinander verbunden sind. Diesen werden vorzugsweise miteinander mit einem geeigneten Leim oder Verbinder dauerhaft verbunden. Als besonders vorteilhaft hat sich dabei eine Schichtanzahl von 5 bis 7 laminierten Holzlagen gezeigt. Die einzelnen Lagen weist vorzugsweise eine Schichtdicke von 1,5 mm auf.

Das Aussteifungselement weist vorzugsweise einen flachen rechteckigen Querschnitt auf. Aussteifungselemente mit einem flachen rechteckigen Querschnitt lassen sich einfacher, beispielsweise durch Sägen, aus einem größeren Werkstück des Rohstoffs herausarbeiten als Querschnitte mit anderen Abmessungen. Bei Querschnitten mit anderen Formen, beispielsweise runder oder ovaler Form, ist nach einem ersten Zuschnitt ein weiterer Bearbeitungsschritt, beispielsweise Fräsen oder Drechseln, erforderlich um die endgültige Form zu erlangen. Bei der vorliegenden Erfindung eines Aussteifungselementes mit einem flachen rechteckigen Querschnitt werden folglich die Produktionskosten gesenkt.

Erfindungsgemäß werden dabei zunächst die einzelnen großflächigen, vorzugsweise rechteckig ausgebildeten Holzlagen übereinander gelegt, wobei zwischen den zu verbindenden Lagen ein geeigneter Verbinder, insbesondere Klebstoff oder Leim, eingebracht ist. Die gewünschte dauerhafte Verbindung der einzelnen Lagen und die erfindungsgemäße Formgebung erfolgt gleichzeitig in einem weiteren Schritt durch Aufbringen einer flächigen Presskraft auf die
geschichteten Lagen, insbesondere auch unter Verwendung einer thermischen Komponente. Die spezifische Formgebung wird dabei durch die Verwendung von entsprechend ausgebildeten Pressober- und -unterteilen des Presswerkzeugs realisiert. Nach Aushärten des Verbinders ist aus den verbundenen großflächigen Lagen ein in der erfindungsgemäßen Form geformtes flächiges Werkstück entstanden. In einem weiteren Schritt werden dann einzelne Aussteifungselemente vorzugsweise streifenförmig mittels einer Sägevorrichtung von dem Werkstück abgetrennt, bevor in einem letzten Schritt die Oberflächenbehandlung und -versiegelung einschließlich einer Kantenbearbeitung des einzelnen Aussteifungselements erfolgt. Vorzugsweise wird dabei die Kante mit einem Radius von 4 mm gebrochen, um Beschädigungen und Verletzungen des Rucksackmaterials sowie des Trägers zu vermeiden.

Je nach Anwendungsform ist es sinnvoll, dass die Breite des Aussteifungselements von einem Zentimeter bis zu der maximalen Breite der Rückenpartie betragen kann. Sehr breite Aussteifungselemente können vor allem dann eingesetzt werden, wenn nur ein Aussteifungselement für einen Rucksack vorgesehen ist. Dabei wird die Breite des Aussteifungselements von der Breite der Rückenpartie begrenzt. Schmalere Aussteifungselemente kommen vor allem bei Rucksäcken zum Einsatz, welche eine Mehrzahl von Aussteifungselementen aufweisen.

Gemäß einer vorteilhaften Ausführungsform beträgt die Dicke des Aussteifungselements von einem Millimeter bis zu 30 Millimeter. Der im Vergleich zu Metallaussteifungselementen einfache Bearbeitbarkeit und der Querschnitt des Aussteifungselementes aus nachwachsenden Rohstoffen ermöglicht es zudem kostengünstig Kanten und Ecken abzurunden oder beispielsweise mit einer Phase zu versehen. Aufgrund der Querschnittsabmessungen ist so sichergestellt, dass das Material des Rucksackes, an welchem das Aussteifungselement anliegt, weder aufgescheuert, zerschnitten oder durchstoßen wird. Ebenfalls besteht für den Nutzer ein deutlich geringeres Verletzungsrisiko. In Abhängigkeit der Breite und der Dicke des Aussteifungselements lassen sich darüber hinaus dessen mechanischen Eigenschaften in vorteilhafter Weise ändern und den Anforderungen anpassen.

Je nach Anwendungsform ist es sinnvoll, dass das Aussteifungselement in Abhängigkeit der Querschnittabmessungen des Aussteifungselementes unterschiedlich stark federt und sich so die Trageeigenschaften des Rucksacks an die Komfortwünsche des Nutzers anpassen lassen. Je größer die Breite und Dicke des Querschnitts sind, umso steifer wird das Aussteifungselement. Allgemein kann festgelegt werden, dass das Aussteifungselement umso steifer ausfallen muss, je schwerer die im Rucksack zu transportierende Last ist, nicht zuletzt um einen Bruch des Aussteifungselementes zu verhindern. Aufgrund der im Vergleich zu Metallen geringen spezifischen Dichte von nachwachsenden Rohstoffen, insbesondere des bevorzugten Materials Holz, ist eine Anpassung des Querschnitts des Aussteifungselementes ohne weiteres möglich, ohne das Gewicht übermäßig zu erhöhen. Neben der erforderlichen Steifigkeit zum Abtragen der Last ist das
Aussteifungselement in Abhängigkeit der Querschnittabmessungen unterschiedlich stark federnd. So lassen sich die Trageeigenschaften des Rucksacks an die Komfortwünsche des Nutzers anpassen. In der Praxis hat sich gezeigt, dass eine Dicke von einem Millimeter, insbesondere bei breiten Aussteifungselementen, bis hin zu einer Dicke von 30 Millimetern insbesondere bei der Verwendung von schmalen Aussteifungselementen, das für den Nutzer notwendige Spektrum der Federungshärte für das Aussteifungselement eines Rucksackes abdeckt.

Die Wirbelsäule des menschlichen Körpers weist eine doppelt S-förmige Krümmung auf. Die Formgebung der vorliegenden Erfindung ist anhand der anatomischen Formvorgabe des Trägers optimiert, sodass das Aussteifungselement einen oberen Abschnitt, einen mittleren Abschnitt und einen unteren Abschnitt aufweist, wobei der obere Abschnitt eine S-förmige Biegung aufweist und der untere Abschnitt einen Knick aufweist. Derart geformt bringt das Aussteifungselement den Rucksack so in Form, dass dessen Rückenpartie dem Verlauf der doppelt S-förmigen Krümmung der Wirbelsäule folgt. Dies erhöht den Tragekomfort maßgeblich. Einerseits wird so die Auflagefläche zwischen Rückenpartie und Rücken des Trägers erhöht. Druckstellen infolge punktueller Kontakte zwischen Rückenpartie und Rücken werden so vermieden. Andererseits kann die Rückenpartie nahe am Rücken des Trägers anliegen. So ist es möglich, die Last im Rucksack näher am Körper zu tragen. Dies hat zur Folge, dass der Schwerpunkt der Last sich weniger weit von der Wirbelsäule entfernt befindet, als es bei geraden Aussteifungselementen mit einem Freiraum zwischen Rückenpartie und Rücken der Fall wäre. Durch die Entfernung zwischen der Wirbelsäule und dem Schwerpunkt der Last im Rucksack entsteht ein Moment, welchem der Träger entgegenwirken muss, um nicht nach hinten zu fallen. Verringert sich der Abstand zwischen der Wirbelsäule und dem Schwerpunkt der Last verringert sich auch das auf den Körper des Trägers ausgeübte Moment. Dies ermöglicht es für den Träger die Last komfortabler zu tragen, da er einem geringeren Lastmoment entgegenwirken muss. Die Formgebung lässt durch Verwendung des erfindungsgemäßen Werkstoffes leicht erzielen.

Zum Schutz des Trägers wie auch zur Langlebigkeit des Rucksacks ist bei einer vorteilhaften Ausführungsform die Oberfläche des Aussteifungselements glatt ausgebildet. Durch die Verwendung von Holzschutzmitteln, vorzugsweise Leinöl, wird ein wirksamer Schutz gegen Witterungseinflüsse, insbesondere Feuchtigkeit, sichergestellt. Die Verwendung von Leinöl bietet den Vorteil, dass die Leinölschicht bei Beschädigung der Schutzschicht oder einer nutzungsbedingten Abnutzung jederzeit vom Nutzer durch Einreiben des Aussteifungselements mit Leinöl erneuert werden kann. Im Gegensatz zu kunstharzhaltigen Produkten platzt eine Beschichtung mit Leinöl bei Feuchtigkeitseinwirkung oder UV-Strahlungsexposition nicht ab. Ebenfalls muss bei der Behandlung mit Leinöl keine Vorbehandlung der Oberfläche, beispielsweise durch Anschleifen oder Ähnliches, erfolgen. Vorteilhaft erweist sich, dass der bevorzugte Werkstoff Holz, eine hohe Widerstandsfähigkeit gegen UV-Strahlung besitzt. Diese bewirkt lediglich eine gewisse Verfärbung der Oberfläche, welche jedoch keinen signifikanten Einfluss auf die mechanischen Eigenschaften hat.

Die Einschubtasche ist an einer Seite geschlossen und an der anderen Seite offen. Die offene Seite der Einschubtasche kann mit einem Einschubtaschenverschluss geöffnet und wieder verschlossen werden. Eine bevorzugte Ausführungsform des Einschubtaschenverschlusses sieht die Verwendung eines Klettverschlusses vor. Eine mögliche Ausführungsform ist die Ausbildung des Einschubtaschenverschlusses als eine mit einem Klettverschluss versehene Lasche. Es sind jedoch auch andere Verschlüsse denkbar, beispielsweise durch Knöpfe oder einen Reißverschluss.

In dem das Aussteifungselement aus der Einschubtasche herausgezogen werden kann und durch ein anderes Aussteifungselement ersetzt werden kann ist sichergestellt, dass nach dem Öffnen des Einschubtaschenverschlusses das zuvor beschriebene verschieden harte oder steife Aussteifungselement zur Anpassung des Tragekomforts vom Nutzer ohne Werkzeug gegen ein anderes Aussteifungselement ausgewechselt werden kann.

Die Erfindung sieht vor, dass die Einschubtasche teilweise ausgespart ist und das Aussteifungselement nur im oberen Abschnitt und im unteren Abschnitt in die Einschubtasche eingreift und insbesondere der mittlere Abschnitt des Aussteifungselementes sichtbar bleibt. An diesem sichtbaren Aussteifungselement lässt sich neben Aufdrucken für eine sichtbare Kennzeichnung des Aussteifungselements beispielsweise auch eine Tragevorrichtung des Rucksacks befestigen. Dies kann beispielsweise durch eine an beiden Seiten offene schlauchförmige Tasche an der Tragevorrichtung erfolgen. Die schlauchförmige Tasche umfasst dabei das Teil des sichtbaren Aussteifungselements.

Weitere Merkmale und Vorteile des Gegenstandes der Erfindung ergeben sich aus der nachfolgenden Beschreibung spezieller Ausführungsbeispiele anhand der Figuren. Es zeigen:
- Fig. 1 :: Eine Aufsicht des erfindungsgemäßen Aussteifungselementes;
- Fig. 2:: Eine seitliche Ansicht des erfindungsgemäßen Aussteifungselementes;
- Fig. 3:: Die Anatomie einer menschlichen Wirbelsäule;
- Fig. 4:: Eine seitliche Ansicht eines erfindungsgemäßen Rucksacks;
- Fig. 5:: Eine vereinfachte Ansicht einer Rückenpartie eines Rucksacks, welcher nicht Teil ausmacht der vorliegenden Erfindung.
- Fig. 6:: Eine Ansicht der Rückenpartie des erfindungsgemäßen Rucksacks mit einer Tragevorrichtung;
- Fig. 7:: Eine perspektivische Ansicht eines erfindungsgemäßen Aussteifungselementes; und
- Fig. 8:: Ein Herstellungsverfahren der Aussteifungselemente mit seinen einzelnen Fertigungsschritten.

Fig. 1 zeigt ein Aussteifungselement (1) mit der Dreiteilung in einen oberen Abschnitt (5), einen mittleren Abschnitt (10) und einen unteren Abschnitt (15). Der Faserverlauf (A) des Holzes ist entlang der Längserstreckung des Aussteifungselement (1) ausgerichtet.

Fig. 2 zeigt ein Aussteifungselement (1), mit der Dreiteilung in einen oberen Abschnitt (5), einen mittleren Abschnitt (10) und einen unteren Abschnitt (15). Der obere Abschnitt weist (5) eine S-förmige Biegung (20) auf, der mittlere Abschnitt (10) verläuft geradlinig und der untere Abschnitt (15) weist einen Knick (25) auf.

Fig. 3 zeigt die Anatomie einer Wirbelsäule (65) mit der doppelt S-förmige Krümmung (70). Daran optimiert ist die Formgebung des Aussteifungselementes (1) mit einer S-förmigen Biegung (20) im oberen Abschnitt (5), einem geradlinig verlaufenden mittleren Abschnitt (10) und einem Knick (25) im unteren Abschnitt (15). Diese Formgebung des Aussteifungselements (1) bewirkt, dass die Rückenpartie (45) vollflächig am Rücken des Trägers anliegt. Auf diese Weise werden Druckstellen vermieden und gleichzeitig die Last des Rucksacks (40) möglichst dicht am Körper getragen. Hierdurch wird das infolge des Abstands zwischen Rücken und Last auftretende Moment minimiert. Dies ist maßgeblich für den Tragekomfort, da andernfalls der Träger durch Krafteinsatz diesem Moment entgegenwirken muss.

Fig. 4 zeigt eine erfindungsgemäße Ausführungsvariante des Rucksacks (40) mit dem Aussteifungselement (1). In der dargestellten Ausführungsvariante weist der Rucksack (40) eine Einschubtasche (30) auf, die einen ausgesparten Abschnitt aufweist. Das Aussteifungselement (1) ist im mittleren Abschnitt (10) als sichtbares Aussteifungselement (2) ausgeführt. Im oberen Abschnitt (5) und im unteren Abschnitt (15) ist das Aussteifungselement nicht sichtbar (3) in die Einschubtasche (30) eingeführt. Eine andere alternative (nicht gezeigte) Ausführungsvariante, welche nicht Teil der vorliegenden Erfindung ausmacht, sieht keinen ausgesparten Abschnitt der Einschubtasche (37) vor. In beiden Ausführungsvarianten haben die Einschubtaschen (30) eine geschlossene Seite (31) und eine offene Seite (32). Die offene Seite (32) der Einschubtasche (30) ist mit einem Einschubtaschenverschluss (35) versehen, welcher sich vorzugsweise mit einem Klettverschluss (36) öffnen und wieder verschließen lässt. Grundsätzlich ist es unerheblich, ob die offene Seite (32) und der Einschubtaschenverschluss (35) sich oben oder unten an der Einschubtasche (30) befinden. Bei der in Fig. 4 dargestellten Ausführungsvariante sind die offene Seite (32) und der Einschubtaschenverschluss (35) unten angebracht, wohingegen die geschlossene Seite (31) der Einschubtasche (30) oben ist. Denkbar ist auch eine dritte Ausführungsvariante mit Einschubtaschenverschlüssen (35) an zwei gegenüberliegenden offenen Seiten (32) der Einschubtasche (30).

In Fig. 4 ist ein Rucksack (40) mit Tragevorrichtung (50) dargestellt. Bei dem ausgesparten Abschnitt der Einschubtasche (37) ist das sichtbare Aussteifungselement (2) in einer an der Tragevorrichtung (50) befestigten schlauchförmigen Tasche (60) durchgeführt und so die Tragevorrichtung (50) an der Rückenpartie (45) befestigt.

Fig. 5 zeigt die Rückenpartie (45) einer Ausführungsvariante mit zwei Aussteifungselementen (1) und Einschubtaschen (30), welche nicht Teil der vorliegenden Erfindung ausmacht. Abweichend von der dargestellten Ausführungsvariante sind aber auch andere (nicht dargestellte) Ausführungsvarianten mit nur einem Aussteifungselement (1) denkbar oder mehr als zwei Aussteifungselementen (1), welche Teil der vorliegenden Erfindung ausmachen, sofern sie in den Umfang des Anspruchsatzes fallen. Zur besseren Übersichtlichkeit ist die Tragevorrichtung (50) in Fig. 5 nicht dargestellt. In der dargestellten Ausführungsvariante ist die Einschubtasche (30) nicht ausgespart. Die geschlossene Seite (31) befindet sich oben an der Rückenpartie (45), die offene Seite (32) zusammen mit dem Einschubtaschenverschluss (35) unten. Nicht dargestellt sind hier Ausführungsvarianten mit einer offenen Seite (32) und einem Einschubtaschenverschluss (35) oben an der Rückenpartie (45) oder Ausführungsvarianten mit zwei offenen Seiten (32) und zwei Einschubtaschenverschlüssen (35) oben und unten an der Rückenpartie (45).

Fig. 6 zeigt die vollständige Rückenpartie (45) mit der Tragevorrichtung (50) eines Rucksacks (40) mit Umhüllung (55) sowie einem zusätzlichen Hüftgurt (53) und sichtbare Aussteifungselemente (2). Die nicht sichtbaren Aussteifungselemente (3) befinden sich in der Einschubtasche (30). In der dargestellten Variante werden zwei Aussteifungselemente (1) verwendet.

Fig. 7 zeigt ein Aussteifungselement (1) in der bevorzugten Ausführungsvariante aus Holz sowie dessen Faserverlauf (A), der sich entlang der Längserstreckung des Aussteifungselements erstreckt.

Das erfindungsgemäße Herstellungsverfahren der Aussteifungselemente 1 mit seinen einzelnen Fertigungsschritten ist in Fig. 8 gezeigt. Zunächst werden die einzelnen großflächigen und rechteckig ausgebildeten Holzlagen übereinander gelegt, wobei zwischen den zu verbindenden Lagen ein geeigneter Klebstoff oder Leim eingebracht ist. Die gewünschte dauerhafte Verbindung der einzelnen Lagen und die erfindungsgemäße Formgebung erfolgt gleichzeitig in einem weiteren Schritt durch Aufbringen einer flächigen Presskraft auf die geschichteten Lagen. Die spezifische Formgebung im Seitenprofil - der obere Abschnitt 5 weist die S-förmige Biegung 20 auf, während der mittlere Abschnitt 10 geradlinig verläuft und der untere Abschnitt 15 einen Knick 25 aufweist - wird dabei durch die Verwendung von entsprechend ausgebildeten Pressober- und -unterteilen des Presswerkzeugs realisiert. Nach Aushärten des Verbinders ist aus den verbundenen großflächigen Lagen ein in der erfindungsgemäßen Form geformtes flächiges Werkstück entstanden. In einem weiteren Schritt werden dann einzelne Aussteifungselemente 1 streifenartig mittels einer Sägevorrichtung von dem Werkstück abgetrennt. In einem letzten Schritt (nicht gezeigt) erfolgt die Oberflächenbehandlung und-versiegelung einschließlich einer Kantenbearbeitung des einzelnen Aussteifungselements 1.

### Bezugszeichenliste

- 1: Aussteifungselement
- 2: Aussteifungselement sichtbar
- 3: Aussteifungselement nicht sichtbar
- 5: Oberer Abschnitt
- 10: Mittlerer Abschnitt
- 15: Unterer Abschnitt
- 20: S-förmige Biegung
- 25: Knick
- 30: Einschubtasche
- 31: geschlossene Seite
- 32: offene Seite
- 35: Einschubtaschenverschluss
- 36: Klettverschluss
- 37: Ausgesparter Abschnitt der Einschubtasche
- 40: Rucksack
- 45: Rückenpartie
- 50: Tragevorrichtung
- 53: Hüftgurt
- 55: Umhüllung
- 60: Schlauchförmige Tasche
- 65: Wirbelsäule
- 70: Doppelt S-förmige Krümmung

- A: Faserverlauf

## Patentansprüche

1. Rucksack (40) mit einer Rückenpartie (45) und einem Aussteifungselement (1), wobei das Aussteifungselement (1) aus Holz oder Holzprodukten gefertigt ist, das Aussteifungselement (1) streifenartig ausgebildet ist und einen oberen Abschnitt (5), einen mittleren Abschnitt (10) und einen unteren Abschnitt (15) aufweist, wobei der obere Abschnitt (5) eine S-förmige Biegung aufweist und der untere Abschnitt (15) einen Knick aufweist, wobei der Rucksack (40) auf der Rückenpartie (45) eine Einschubtasche (30) aufweist und das Aussteifungselement (1) in der Einschubtasche (30) aufgenommen werden kann,
**dadurch gekennzeichnet, dass**
die Oberfläche des Aussteifungselements (1) mit einem Holzschutzmittel, vorzugsweise Leinöl, gegen Witterungseinflüsse geschützt ist und die Einschubtasche (30) teilweise ausgespart ist und das Aussteifungselement (1) nur im oberen Abschnitt (5) und im unteren Abschnitt (15) in die Einschubtasche (30) eingreift und der mittlere Abschnitt (10) des Aussteifungselementes (1) sichtbar ist.

2. Rucksack (40) nach einemder vorhergehenden Ansprüche, **dadurch gekennzeichnet, dass** das Aussteifungselement (1) einen flachen rechteckigen Querschnitt aufweist.

3. Rucksack (40) nach einem der vorhergehenden Ansprüche, **dadurch gekennzeichnet, dass** die Breite des Aussteifungselements (1) von einem Zentimeter bis zu der maximalen Breite der Rückenpartie (45) betragen kann.

4. Rucksack (40) nach einem der vorhergehenden Ansprüche, **dadurch gekennzeichnet, dass** die Dicke des Aussteifungselements (1) von einem Millimeter bis zu 30 Millimeter betragen kann.

5. Rucksack (40) nach einem der vorhergehenden Ansprüche, **dadurch gekennzeichnet, dass** die Oberfläche des Aussteifungselements (1) glatt gestaltet ist.

6. Rucksack (40) nach Anspruch 1, **dadurch gekennzeichnet, dass** die Einschubtasche (30) mittels Einschubtaschenverschluss, vorzugsweise ausgebildet als Klettverschluss, versehen ist, sodass die Einschubtasche (30) geöffnet und verschlossen werden kann.

## Claims

1. Backpack (40) with a back part (45) and a stiffening element (1), wherein the stiffening element (1) is made from wood or wood products, the stiffening element (1) is stripe-shaped and comprises an upper section (5), a middle section (10) and a lower section (15), wherein the upper section (5) has an S-shaped bend and the lower section (15) has a kink, wherein the backpack (40) comprises a slide-in pocket (30) on the back part (45) and the stiffening element (1) can be accommodated in the slide-in pocket (40), **characterized in that** the surface of the stiffening element (1) is protected against atmospheric influences by a wood preservative, preferably linseed oil, and the slide-in pocket (30) is recessed in part and the stiffening element (1) only engages in the upper section (5) and in the lower section (15) into the slide-in pocket (30) and the middle section (10) of the stiffening element (1) is visible.

2. Backpack (40) according to one of the foregoing claims, **characterized in that** the stiffening element (1) has a flat rectangular cross-section.

3. Backpack (40) according to one of the foregoing claims, **characterized in that** the width of the stiffening element (1) can be from one centimeter to the maximum width of the back part (45).

4. Backpack (40) according to one of the foregoing claims, **characterized in that** the thickness of the stiffening element (1) can be from one millimeter to 30 millimeters.

5. Backpack (40) according to one of the foregoing claims, **characterized in that** the surface of the stiffening element (1) is made smooth.

6. Backpack (40) according to claim 1, **characterized in that** the slide-in pocket (30) is provided with slide-in pocket closure, preferably in the form of a Velcro fastener, so that the slide-in pocket (30) can be opened and closed.

## Revendications

1. Sac à dos (40) comprenant une partie dorsale (45) et un élément de raidissement (1), sac à dos dans lequel l'élément de raidissement (1) est fabriqué en bois ou en produits issus du bois, l'élément de raidissement (1) est réalisé sous forme de lame et présente un tronçon supérieur (5), un tronçon central (10) et un tronçon inférieur (15),
dans lequel le tronçon supérieur (5) présente un cintrage en forme de S et le tronçon inférieur (15) un coude, et
dans lequel il est prévu une poche d'insertion (30) sur la partie dorsale (45) du sac à dos (40), et l'élément de raidissement (1) peut être mis en place dans la poche d'insertion (30),
**caractérisé en ce que** la surface de l'élément de raidissement (1) est protégée à l'encontre des intempéries à l'aide d'un agent de protection du bois, de préférence de l'huile de lin, et la poche d'insertion (30) est partiellement ajourée, et l'élément de raidissement (1) s'engage dans la poche d'insertion (30) uniquement par le tronçon supérieur (5) et le tronçon inférieur (15), et le tronçon central (10) de l'élément de raidissement (1) est visible.

2. Sac à dos (40) selon l'une des revendications précédentes, **caractérisé en ce que** l'élément de raidissement (1) présente une section transversale plate, rectangulaire.

3. Sac à dos (40) selon l'une des revendications précédentes, **caractérisé en ce que** la largeur de l'élément de raidissement (1) peut prendre une valeur allant d'un centimètre jusqu'à la largeur maximale de la partie dorsale (45).

4. Sac à dos (40) selon l'une des revendications précédentes, **caractérisé en ce que** l'épaisseur de l'élément de raidissement (1) peut prendre une valeur allant d'un millimètre jusqu'à 30 millimètres.

5. Sac à dos (40) selon l'une des revendications précédentes, **caractérisé en ce que** la surface de l'élément de raidissement (1) est d'une configuration lisse.

6. Sac à dos (40) selon la revendication 1, **caractérisé en ce que** la poche d'insertion (30) est munie d'une fermeture de poche d'insertion, se présentant de de préférence sous la forme d'une fermeture auto-agrippante, de manière à permettre l'ouverture et la fermeture de la poche d'insertion (30) .
